# FASCICULE DE BREVET EUROPEEN

(11) **EP 0 203 835 B1**
(45) Date de publication et mention de la délivrance du brevet: **12.07.1989**
(21) Numéro de dépôt: 86400828.9
(22) Date de dépôt: 17.04.1986
(51) Int. Cl.: H01J 33/04

(54) **Imprimante à canon à électrons**
Drucker mit einem Elektronenerzeuger
Electron gun printer

(30) Priorité: 26.04.1985 FR 8506451
(43) Date de publication de la demande: 03.12.1986
(73) Titulaire: COMMISSARIAT A L'ENERGIE ATOMIQUE, 75015 Paris Cédex 15 (FR)
(72) Inventeur: Roche, Michel, F-21000 Dijon (FR)
(74) Mandataire: Mongrédien, André

(56) Documents cités:
- DE-A- 2 056 965
- DE-A- 2 501 885
- FR-A- 1 276 629
- US-A- 3 588 565
- US-A- 3 788 892
- INSTRUMENTS AND EXPERIMENTAL TECHNIQUES, vol. 24, no. 6, partie 2, novembre/décembre 1981, pages 1486-1489, Plenum Publishing Corp., New York, US; V.I. FEDOROV et al.: "Design of foil windows for wide-beam electron guns"
- JAPAN ELECTRONIC ENGINEERING, vol. RT-209, no. 28, mars 1969, pages 27-30, Tokyo, JP; E. MIYAZAKI: "Facsimile printing tubes and their applications"

## Description

La présente invention concerne une imprimante à canon à électrons. Elle s'applique à l'enregistrement de dessins ou de textes sur un support d'impression. Elle peut être utilisée, par exemple, comme périphérique d'ordinateur ou dans des machines à dessiner ou de traitements de textes.

Il existe actuellement un très grand nombre d'imprimantes fonctionnant selon différents principes : -les imprimantes mécaniques à percussion, qui fonctionnent selon le principe de la machine à écrire,
- les imprimantes thermographiques, dans lesquelles une feuille de papier thermographique spécial défile devant des têtes statiques chauffantes d'impression, - les imprimantes photoélectriques utilisant le principe de fonctionnement des photocopieuses,
- les imprimantes par étincelage où des étincelles détruisent une couche métallique déposée sur le papier,
- les imprimantes à encre magnétique, dans lesquelles un rouleau encreur est magnétisé localement par une série de têtes fixes disposées parallèlement à une génératrice du rouleau. L'encre ainsi magnétisée sur le rouleau selon les dessins ou le texte à obtenir, est ensuite déposée sur une feuille de papier,
- les imprimantes à laser, dans lesquelles un faisceau laser d'intensité modulée est dévié selon une ligne de balayage alternatif devant un rouleau photoconducteur, sur lequel sont attirées des particules d'encre qui sont ensuite transférées sur une feuille de papier défilant dans une direction perpendiculaire à la ligne de balayage,
- les imprimantes photographiques, dans lesquelles une feuille de papier revêtue d'une couche photosensible, défile devant un tube cathodique monodi- mensionnel, dans une direction perpendiculaire à la ligne de balayage du spot émis par le canon à électrons du tube.

Toutes ces imprimantes qui fonctionnent selon des principes connus présentent de nombreux inconvénients : elles nécessitent l'utilisation d'un support d'impression spécifique ; leur structure et leur fonctionnement sont compliqués, notamment pour les imprimantes mécaniques ; leur coût est généralement assez élevé.

Afin de pouvoir utiliser des supports d'impression de types variés, et de simplifier la structure des imprimantes qui viennent d'être décrites, il est aussi connu de réaliser par exemple une imprimante à l'aide d'un tube cathodique comprenant un canon à électrons, des moyens qui permettent d'obtenir un balayage du faisceau électronique dans un plan, le long d'une fenêtre rectiligne fermée par une plaque transparente aux électrons. Cette plaque a la forme d'une gouttière rentrante vers l'intérieur du tube. Ce tube permet l'impression de différents supports et il peut être notamment utilisé dans les machines de transmission par fac -simile, dans lesquelles sont prévues, outre le balayage lignes effectué par le faisceau électronique, un balayage trames du support d'impression. Une telle imprimante est par exemple décrite dans la revue EDN, volume 14, N_{°} 2, 15 Janvier 1969 (DANVER, USA).

Ce type d'imprimante présente cependant l'inconvénient de présenter une fenêtre rectiligne de longueur importante ; cette fenêtre est en effet fermée par une plaque qui doit être de très faible épaisseur pour être transparente aux électrons, et très résistante puisqu'un vide très poussé est réalisé à l'intérieur du tube cathodique. Il est donc difficile de trouver une structure très rigide sur laquelle on peut fixer la fenêtre qui doit rester nécessairement mince. En effet, les variations dimensionnelles de cette structure sous l'effet de la température ou de la pression atmosphérique sont transmises à la fenêtre ce qui risque d'en provoquer la destruction. Il est également connu, par exemple du DE-A 2 501 885, de munir la fenêtre d'un support de plaque en forme de grille.

L'invention a pour but de remédier aux susdits inconvénients et notamment de réaliser une imprimante à canon à électrons dans laquelle il n'y a plus une seule fenêtre, mais une pluralité de fenêtres disposées en rangées, de manière à diminuer sensiblement la dimension des fenêtres et qu'ainsi les plaques métalliques qui les obturent présentent une plus faible épaisseur ; ces plaques sont par conséquent beaucoup plus transparentes aux électrons tout en étant plus résistantes aux différences de pression auxquelles elles sont soumises.

L'invention a pour objet une imprimante à canon à électrons comprenant une enceinte à vide électriquement isolante, dans laquelle est situé ce canon qui émet un faisceau d'électrons vers un support d'impression extérieur à l'enceinte, des moyens de modulation de l'intensité du faisceau, des moyens pour commander un mouvement alternatif du faisceau de manière à obtenir un balayage lignes du support d'impression, des moyens pour commander un déplacement du support d'impression, de manière à obtenir un balayage trames de celui-ci, et des moyens reliés aux moyens de balayage lignes et aux moyens pour les synchroniser, caractérisé en ce qu'une paroi de l'enceinte, en regard du support d'impression et voisine de celui-ci, comprend au moins deux rangées de fenêtres, lesdites rangées étant parallèles aux lignes balayées et obturées respectivement par des plaques conductrices transparentes aux électrons, les fenêtres d'une rangée étant disposées en quinconce par rapport aux fenêtres de l'autre rangée, l'imprimante comprenant en outre des moyens de déviation du faisceau, reliés aux moyens de synchronisation pour que ce faisceau balaye successivement chaque rangée de fenêtres au cours du déplacement du support de manière que toute la surface à imprimer du support d'impression (7) puisse être atteinte au moyen du faisceau.

Selon une autre caractéristique, chaque fenêtre a la forme d'une lumière étroite allongée dans la direction des lignes de balayage, la plaque conductrice obturant chaque fenêtre ayant la forme d'une gouttière à section semi-circulaire rentrante vers l'intérieur de l'enceinte, chaque plaque ayant une épaisseur compatible avec la différence des pressions entre l'extérieur et l'intérieur de l'enceinte.

Selon une autre caractéristique, la paroi de l'enceinte qui comprend les rangées de fenêtres a la forme d'un ruban plat allongé parallèlement aux lignes balayées.

Selon une autre caractéristique, la paroi de l'enceinte qui comprend les rangées de fenêtres a la forme d'un ruban présentant parallèlement aux lignes de balayage, une section ayant une forme arquée vers l'extérieur de l'enceinte.

Selon une autre caractéristique, le support d'impression étant une feuille disposée parallèlement au ruban, les moyens de commande du déplacement du support provoquent un mouvement linéaire continu de la feuille, dans une direction perpendiculaire aux rangées de fenêtres.

Selon une autre caractéristique , ladite feuille est constituée par un matériau apte à se charger négativement sous l'impact des électrons du faisceau, l'imprimante comprenant des moyens pour révéler l'image électrique de la feuille ainsi chargée, par un produit révélateur constitué par des particules visibles chargées positivement.

Selon une autre caractéristique, ladite feuille comprend au moins une couche photosensible, en regard des fenêtres.

Selon une autre caractéristique, ladite feuille comprend au moins une couche d'un matériau thermosensible, en regard des fenêtres.

Selon une autre caractéristique, ladite feuille comprend au moins une couche d'un matériau sensible aux rayons ultraviolets, en regard des fenêtres.

Selon une autre caractéristique, le support d'impression étant une feuille, cette imprimante comprend un rouleau tournant, d'axe parallèle aux rangées de fenêtres, ce rouleau étant apte à se charger négativement sous l'impact du faisceau électronique, pour déposer sur ladite feuille des particules visibles chargées positivement.

Selon une autre caractéristique, l'imprimante comprend des moyens pour réduire l'intensité du faisceau en cas d'arrêt des moyens de commande du mouvement alternatif du faisceau.

Les caractéristiques et avantages de l'invention ressortiront mieux de la description qui va suivre donnée en référence aux dessins annexés dans lesquels :
- la figure 1 représente schématiquement un premier mode de réalisation d'une imprimante conforme à l'invention, ce mode de réalisation présentant plusieurs variantes,
- la figure 2 représente schématiquement la face de l'imprimante dans laquelle sont réalisées les fenêtres de l'enceinte de l'imprimante,
- la figure 3 est une coupe latérale partielle de l'imprimante, au voisinage des fenêtres, pour une première variante du premier mode de réalisation de l'imprimante,
la figure 4 est une autre coupe latérale partielle de l'imprimante pour une deuxième variante de ce premier mode de réalisation,
- la figure 5 est une autre coupe latérale partielle de l'imprimante pour une troisième variante de ce premier mode de réalisation,
- la figure 6 représente schématiquement et partiellement un deuxième mode de réalisation de l'imprimante.

La figure 1 représente schématiquement une imprimante à canon à électrons conforme à un premier mode de réalisation de l'invention, pour différentes variantes. Cette imprimante comprend un canon à électrons qui n'est pas représenté en détail sur la figure ; ce canon peut être constitué de manière connue par une cathode 1 chauffée par un filament 2. L'imprimante comprend aussi des moyens de modula- fion de l'intensité du faisceau électronique émis par la cathode ; ces moyens de modulation sont constitués par exemple, par une anode de concentration 3, reliée à des moyens de modulation 4. Une anode d'accélération 5 est disposée sur le parcours du faisceau, en aval de l'électrode de concentration 3. Les moyens de modulation 4 fournissent, par exemple, des signaux de type vidéo, qui sont appliqués à l'électrode de concentration 3, par l'intermédiaire d'un condensateur 6.

La forme des signaux vidéo de modulation dépend bien entendu des intensités lumineuses des différents points de chaque ligne de balayage d'un texte ou d'une image que l'on souhaite obtenir sur le support d'impression. Ce support d'impression sera décrit plus loin en détail. Les moyens pour commander le mouvement alternatif du faisceau, peuvent être constitués, par exemple, par deux bobines électromagnétiques 8, 9 disposées de part et d'autre d'une enceinte étanche 10 contenant le canon à électrons et les électrodes de concentration et d'accélération. Le vide est réalisé dans cette enceinte étanche. Les bobines électromagnétiques 8, 9 sont reliées à des moyens î1 de commande de balayage lignes, constitués par exemple par un générateur de tension en dents de scie. Ces bobines pourraient évidemment être remplacées par des plaques de commande de déviation électrostatique. Des moyens permettent de commander le déplacement linéaire et continu du support d'impression 7, de manière à obtenir un balayage trames de celui-ci ; l'imprimante comprend aussi des moyens de synchronisation 13 des balayages lignes et trames. Les moyens qui permettent de commander le déplacement du support 7 d'impression peuvent être constitués par exemple par un moteur 12 à courant continu commandant la rotation d'un ou plusieurs rouleaux d'entraînement 14, 15 du support 7. Les moyens de synchronisation 13 peuvent être constitués par une horloge fournissant des impulsions de synchronisa- fion des moyens de modulation 4 et du générateur 11 de tension en dents de scie.

La paroi 16 de l'enceinte étanche 10, située en regard du support d'impression 7 et voisine de celui-ci, comprend deux rangées de fenêtres 18, 19 parallèles disposées en quinconce obturées par des plaques métalliques transparentes aux électrons et ayant la forme de gouttières, comme on le verra plus loin en détail. Dans ce mode de réalisation, la partie 16 qui comprend les fenêtres a la forme d'un ruban plat, allongé parallèlement aux lignes balayées 22.

L'imprimante comprend également des moyens pour commander un mouvement alternatif du faisceau, de manière à obtenir un balayage lignes, d'un support d'impression 7 se déplaçant en regard d'une paroi 16, de l'enceinte étanche, selon un mouvement linéaire qui sera décrit plus loin.

Cette imprimante comprend enfin des moyens de . déviation constitués par des bobines ou des plaques de déviation 21, 24 reliées à un autre générateur 25 de tension en dents de scie par exemple. Ce générateur est relié aux moyens de synchronisation 13 et il permet de commander alternativement le balayage de chaque rangée de fenêtres.

Dans ce premier mode de réalisation, le support d'impression 7 est une feuille 7 disposée en regard de la fenêtre, parallèlement au plan de la paroi 17 recevant les électrons du faisceau. Les moyens de commande du déplacement du support provoquent un mouvement linéaire de la feuille, perpendiculairement aux lignes 22 de balayage, dans la direction Y, par exemple dans le sens de la flèche. Les lignes de balayage sont parallèles à la direction X des rangées de fenêtres. Dans ce mode de réalisation et pour une première variante de celui-ci, la feuille 1 est par exemple une feuille de papier, qui est chargée par les électrons du faisceau, à des emplacements qui dépendent du balayage des lignes 22, du balayage trames, et de la modulation de l'intensité du faisceau par les moyens de modulation 4. La feuille ainsi chargée porte alors l'image électronique du texte ou des dessins à obtenir. Cette image électronique peut être révélée, par exemple par une encre constituée de particules chargées positivement, qui viennent se fixer sur la feuille, aux emplacements chargés négativement. Des moyens 23, connus dans l'état de la technique, permettent d'appliquer cette encre magnétique sur la feuille; ils permettent également de cuire cette encre pour assurer sa fixation sur la feuille ; ces moyens sont connus notamment dans les machines photocopieuses et ne sont pas représentés en détail sur la figure.

Il est bien évident que si la feuille 7 se déplace à vitesse constante suivant l'axe Y (balayage trames), tous les points de la surface de cette feuille peuvent être explorés par le faisceau d'électrons qui se déplace à très grande vitesse suivant l'axe X (balayage lignes), en regard des fenêtres en quinconce.

Selon une autre variante de ce premier mode de réalisation de l'imprimante de l'invention, la feuille 7 utilisée est recouverte d'une couche photosensible, en regard de la fenêtre. Dans cette autre variante, le faisceau d'électrons dépose de l'énergie dans la couche photosensible de la feuille et l'impressionne de façon analogue à une photographie. Toutefois, comme l'énergie du faisceau est importante, les papiers photographiques utilisés peuvent être peu coûteux.

Selon une autre variante de ce premier mode de réalisation de l'imprimante, la feuille 7 comprend au moins une couche de matériau sensible aux rayons ultraviolets ou à l'ionisation en général, en regard de la fenêtre. Dans ce cas, c'est l'ionisation des électrons qui permet d'impressionner la couche sensible aux rayons ultraviolets.

Enfin, selon une autre variante de ce mode de réalisation de l'imprimante de l'invention, la feuille comprend au moins une couche thermosensible ; l'impression du texte ou des dessins sur celle-ci peut se faire de deux manières :
-le chauffage de la couche thermosensible par les électrons, entraîne la fusion de microcapsules contenant une encre qui se trouve ainsi libérée et colore le papier,
- les électrons peuvent être déposés directement au sein même de l'encre contenue dans les microcapsules ; les microcapsules sont chauffées à volume constant ; l'augmentation de la pression de l'encre entraîne la rupture des microcapsules et la libération de l'encre.

La figure 2 est une vue de face de la paroi plane 16 de l'imprimante de la figure 1, en forme der ruban,qui comprend des fenêtres 18, 19 disposées en quin conce. Ces fenêtres ont la forme de fentes de largeurs et de longueurs égales ; la largeur d_ de chaque fenêtre est égale par exemple à 150 microns, tand is que sa longeur L est voisine de 10 millimètres. L'espacement 1 entre les rangées de fenêtres est voisin de 5 millimètres.

La figure 3 est une coupe transversale de la paroi 16 représentant les fenêtres 18, 19 par exemple dans un plan perpendiculaire aux lignes de balayage. L'une des fenêtres 18 est représentée en traits interrompus sur la figure. Les plaques métalliques obturant les fenêtres de façon étanche, mais transparentes aux électrons, sont représentées en 28, 29. Chaque plaque présente une épaisseur compatible avec cette transparence et avec la différence des pressions entre l'extérieur et l'intérieur de l'enceinte étanche 10 (pression atmosphérique à l'extérieur, pression quasiment nulle à l'intérieur). L'enceinte est constituée par exemple, d'un matériau isolant tel que le verre.

Dans ce mode de réalisation, le support d'impression est une feuille 7, disposée en regard de la face 16 de l'enceinte qui comprend les fenêtres 18, 19. Chaque plaque métallique a la forme d'une gouttière à section rentrante vers l'intérieur de l'enceinte 10 et reçoit le faisceau électronique 20 de balayage lignes. Sur cette figure, on désigne par e la largeur de la fenêtre, par ε l'épaisseur de la plaque métallique 21 obturant cette fenêtre et par p le rayon de courbure de cette plaque métallique.

A l'extérieur de l'enceinte, la pression est la pression atmosphérique, tandis qu'à l'intérieur, la pression est voisine de 0. La section semi-circulaire de la gouttière est parfaitement adaptée pour que la plaque métallique 21 résiste à la différence de pression entre l'extérieur et l'intérieur de l'encein te. Si l'on désigne par P_{A} la pression extérieure à l'enceinte et par Pi la pression intérieure à l'enceinte, il est possible d'écrire que la différence des pressions .1.P=PA-P, est voisine de

Dans cette relation, a désigne la limite élastique du métal constituant la plaque obturant la fenêtre et ε désigne l'épaisseur de cette plaque.

Le métal choisi peut être par exemple du titane dont la limite élastique a à 500° C est voisine de 73 kg/mm2. Il en résulte alors que la relation

Avec de l'aluminium on peut, par exemple réaliser une fenêtre d'épaisseur 1 µrn ayant un rayon de courbure p =200 lim. La tenue en pression est alors supérieure à 10 bars.

Le carbone pyrolitique ou non peut également être un bon matériau pour réaliser cette plaque.

Si le canon à électrons utilise une tension d'accélération de 20 kV, la perte d'énergie des électrons dans la plaque métallique de la fenêtre est voisine de 9MeV.cm2 g-₁ (valeur moyenne entre 15 et 20 keV). Si l'on considère alors que le quart de l'énergie du faisceau est dissipé dans la fenêtre (soit 5 keV), il en résulte que l'épaisseur e de la plaque métallique obturant la fenêtre doit être voisine de 1,2 micron . Le rayon de courbure de cette plaque est alors lui-même voisin de 8,7 mm. Des mesures de température montrent que la température de la plaque métallique au point d'impact du faisceau est voisine de 26_{°}C.

La figure 4 représente schématiquement un autre mode de réalisation de l'imprimante de l'invention. Cette figure est une coupe latérale de la face 16 de l'enceinte, au voisinage des fenêtres 18, 19. Les mêmes éléments portent les mêmes références sur cette figure et sur les figures précédentes. Dans ce mode de réalisation, les faisceaux 20 d'électrons traversent les fenêtres 18, 19. Les électrons frappent les plaques métalliques 28, 29 obturant les fenêtres et chauffent cette plaque. Des moyens, constitués par exemple par un rouleau 30 tournant autour d'un axe, permettent de maintenir le support d'impression 7 en regard des fenêtres et très près de celles-ci. Dans ce mode de réalisation, le support d'impression est une feuille recouverte d'une couche thermosensible, en regard des fenêtres. Les moyens de commande de déplacement du support provoquent un mouvement linéaire de la feuille, de manière à assurer un balayage lignes de celle-ci. Ces moyens de commande ne sont pas représentés en détail sur la figure. Ils peuvent être constitués par deux rouleaux 31, 32 mobiles en rotation. Le rouleau 31 peut, par exemple, permettre de dérouler la feuille à impressionner, tandis que l'autre rouleau 32 permet d'enrouler la feuille qui vient d'être impressionnée.

La figure 5 représente schématiquement et en coupe une autre variante du premier mode de réalisation de l'imprimante de l'invention. Cette coupe est effectuée latéralement, au voisinage des fenêtres 18, 19, de la face 16 de l'enceinte. Dans ce mode de réalisation, le support d'impression 7 est une feuille de papier par exemple ; l'imprimante comprend un rouleau tournant 33, d'axe parallèle au plan de balayage du faisceau. Ce rouleau se charge négativement sous l'impact du faisceau électronique pour venir déposer sur la feuille 7 une encre constituée de particules chargées positivement. Cette encre peut être par exemple contenue dans un réservoir 34. La feuille 7 est entraînée en translation, par exemple au moyen du rouleau 33 et d'un rouleau 35.

La figure 6 représente schématiquement un autre mode de réalisation de l'imprimante de l'invention. Dans ce mode de réalisation, la paroi 16 de l'enceinte 10, dans laquelle sont réalisées les fenêtres 18, 19, a la forme d'un ruban présentant une forme arquée par rapport aux lignes de balayage non représentées sur la figure. Les fenêtres sont ainsi situées sur deux arcs de cercle parallèles au lieu d'être situées sur des droites comme dans les modes de réalisation précédents. Le balayage lignes peut présenter un angle d'ouverture important ; les performances de l'imprimante, pour ce mode de réalisation, sont accrues du fait que les électrons frappent les plaques obturant les fenêtres, perpendiculairement à celles-ci. Le support d'impression défile devant la face 16, sous forme d'une surface semi- cylindrique dont les génératrices sont parallèles à la direction du défilement du support.

Dans tous les modes de réalisation qui viennent d'être décrits, un arrêt accidentel du balayage du faisceau électronique pourrait entraîner une immobilisation du spot, cette immobilisation pourrait provoquer un échauffement important de la plaque métallique obturant la fenêtre qui pourrait alors être détruite. Pour éviter ceci, l'imprimante peut être munie (figure 1) de moyens 29 (à détection de seuil par exemple), reliés aux moyens de commande de balayage lignes 11, pour commander les moyens 4 de modulation de l'intensité du faisceau de façon à réduire cette intensité, en l'absence de balayage lignes.

## Revendications

1. Imprimante à canon à électrons (1, 2), comprenant une enceinte à vide (10) électriquement isolante, dans laquelle est situé ce canon qui émet un faisceau d'électrons vers un support d'impression (7) extérieur à l'enceinte, des moyens de modulation (4) de l'int"ensité du faisceau, des moyens (8, 9, 11) pour commander un mouvement alternatif du faisceau de manière à obtenir un balayage lignes du support d'impression, des moyens (12, 14, 15) pour commander un déplacement du support d'impression, de manière à obtenir un balayage trames de celui-ci, et des moyens (13) reliés aux moyens de balayage lignes et aux moyens de modulation pour les synchroniser, caractérisé en ce qu'une paroi (16) de l'enceinte, en regard du support d'impression (7) et voisine de celui-ci, comprend au moins deux rangées de fenêtres (18, 19), lesdites rangées étant parallèles aux lignes balayées (22) et obturées respectivement par des plaques conductrices (28, 29) transparentes aux électrons, les fenêtres (18) d'une rangée étant disposées en quinconce par rapport aux fenêtres (19) de l'autre rangée, l'imprimante comprenant en outre des moyens de déviation (25) du faisceau, reliés aux moyens de synchronisation (13) pour que ce faisceau balaye successivement chaque rangée de fenêtres (18, 19) au cours du déplacement du support (7) de manière que toute la surface à imprimer du support d'impression (⁷) puisse être atteinte au moyen du faisceau.

2. Imprimante selon la revendication 1, caractérisée en ce que chaque fenêtre (18, 19) a la forme d'une lumière étroite allongée dans la direction des lignes de balayage (22), la plaque conductrice (28, 29) obturant chaque fenêtre ayant la forme d'une gouttière à section semi-circulaire rentrante vers l'intérieur de l'enceinte (10), chaque plaque ayant une épaisseur compatible avec la différence des pressions entre l'extérieur et l'intérieur de l'enceinte.

3. Imprimante selon la revendication 2, caractérisée en ce que la paroi (16) de l'enceinte qui comprend les rangées de fenêtres (18, 19) a la forme d'un ruban plat allongé parallèlement aux lignes balayées (22).

4. Imprimante selon la revendication 2, caractérisée en ce que la paroi (16) de l'enceinte qui comprend les rangées de fenêtres (18, 19) a la forme d'un ruban présentant parallèlement aux lignes de balayage une section ayant une forme arquée vers l'extérieur de l'enceinte.

5. Dispositif selon l'une quelconque des revendications 3 et 4, caractérisé en ce que le support d'impression (7) étant une feuille disposée parallèlement au ruban, les moyens de commande (12,14,15) du déplacement du support provoquent un mouvement linéaire continu de la feuille (7), dans une direction perpendiculaire aux rangées de fenêtres.

6. Imprimante selon la revendication 5, caractérisé en ce que ladite feuille (7) est constituée par un matériau apte à se charger négativement sous l'impact des électrons du faisceau, l'imprimante comprenant des moyens (23) pour révéler l'image électrique de la feuille ainsi chargée, par un produit révélateur constitué par des particules visibles chargées positivement.

7. Imprimante selon la revendication 5, caractérisé en ce que ladite feuille (7) comprend au moins une couche photosensible, en regard des fenêtres.

8. Imprimante selon la revendication 5, caractérisée en ce que ladite feuille (7) comprend au moins une couche d'un matériau thermosensible, en regard des fenêtres.

9. Imprimante selon la revendication 5, caractérisé en ce que ladite feuille (7) comprend au moins une couche d'un matériau sensible aux rayons ultraviolets, en regard des fenêtres.

10. Imprimante selon la revendication 3, caractérisée en ce que le support d'impression (7) étant une feuille, cette imprimante comprend un rouleau tournant (33), d'axe parallèle aux rangées de fenêtres, ce rouleau étant apte à se charger négativement sous l'impact du faisceau électronique, pour déposer sur ladite feuille des particules visibles chargées positivement.

11. Imprimante selon l'une quelconque des revendications 3 et 4, caractérisée en ce qu'elle comprend des moyens (29) pour réduire l'intensité du faisceau en cas d'arrêt des moyens de commande (11) du mouvement alternatif du faisceau.

## Claims

1. Electron gun printer (1, 2) comprising an electrically insulating vacuum enclosure (10), in which is located the said gun, which emits an electron beam to a printing support (7) outside the enclosure, means (4) for modulating the intensity of the beam, means (8, 9, 11) for controlling an alternating movement of the beam so as to obtain a line scan of the printing support, means (12,14,15) for controlling a displacement of the printing support, so as to obtain a raster or frame scan thereof and means (13) connected to the line scanning means and to the means for synchronizing these, characterized in that one wall (16) of the enclosure, facing the printing support (7) and adjacent thereto, has at least two rows of windows (18, 19) which are parallel to the scanned lines (22) and respectively dosed by conductive plates (28, 29) which are transparent to the electrons, the windows (18) of one row being staggered with respect to the windows (19) of the other row, the printer also having beam deflecting means (25) connected to the synchronization means (13) in such a way that the beam successively scans each row of windows (18, 19) during the displacement of the support (7), so that the entire surface to be printed of the printing support (7) can be reached by means of the beam.

2. Printer according to claim 1, characterized in that each window (18, 19) is in the form of a narrow port elongated in the direction of the scan lines (22), the conductive plate (28, 29) sealing said window being shaped like a channel with a semicircular cross-section returning towards the inside of the enclosure (10), each plate having a thickness compatible with the pressure difference between the inside and outside of the enclosure.

3. Printer according to claim 2, characterized in that the enclosure wall (16) having the rows of windows (18, 19) is in the form of a flat, elongated tape parallel to the scanned lines (22).

4. Printer according to claim 2, characterized in that the enclosure wall (16) having the rows of windows (18, 19) is in the form of a tape which, parallel to the scan lines, has a cross-section with a shape curved towards the outside of the enclosure.

5. Printer according to either of the claims 3 and 4, characterized in that the printing support (7) is a sheet positioned parallel to the tape, the support displacement control means (12, 14, 15) bringing about a continuous linear movement of the sheet (7) in a direction perpendicular to the rows of windows.

6. Printer according to claim 5, characterized in that the sheet (7) is constituted by a material which can be negatively charged under the impact of the beam electrons, the printer having means (23) for developing the electrical image of the thus charged sheet using a developing agent constituted by positively charged visible particles.

7. Printer according to claim 5, characterized in that said sheet (7) has at least one photosensitive layer facing the windows.

8. Printer according to claim 5, characterized in that said sheet (7) has at least one thermosensitive material layer facing the windows.

9. Printer according to claim 5, characterized in that said sheet (7) has at least one layer of a material sensitive to ultraviolet rays facing the windows.

10. Printer according to claim 3, characterized in that the printing support (7) is a sheet, the printer having a rotary roller (33), whose axis is parallel to the rows of windows, said roller being negatively chargeable under the impact of the electron beam and deposits positively charged visible particles on the sheet.

11. Printer according to either of the claims 3 and 4, characterized in that it comprises means (29) for reducing the intensity of the beam in the case of a stoppage of the means (11) controlling the alternating movement of the beam.

## Patentansprüche

1. Drucker mit einem Elektronenerzeuger (1, 2), enthaltend eine elektrisch isolierende hohle Kammer (10), in der diese Kanone angeordnet ist, die einen Elektronenstrahl gegen einen Druckträger (7) au-Berhalb der Kammer richtet, Strahlintensitätsmodulationseinrichtungen (4), Einrichtungen (8, 9, 11) zum Steuern einer Hin- und Herbewegung des Strahls derart, daß man eine Zeilenabtastung des Druckträgers erhält, Einrichtungen (12, 14, 15) zum Steuern einer Verstellung des Druckträgers derart, daß man eine Teilbildabtastung desselben erhält, und Einrichtungen (13), die mit den Zeilenablenkeinrichtungen und mit den Modulationseinrichtungen verbunden sind, um diese zu synchronisieren, dadurch gekennzeichnet, daß eine Wand (16) der Kammer gegenüber dem Druckträger (7) und in Nachbarschaft zu diesem wenigstens zwei Fensterreihen (18, 19) enthält, welche Reihen parallel zu den Ablenkzeilen (22) sind und jeweils durch leitfähige Platten (28, 29) verschlossen sind, die für Elektronen transparent sind, wobei die Fenster (18) der einen Reihe gegenüber den Fenstern (19) der anderen Reihe versetzt angeordnet sind, der Drucker darüber hinaus Strahlablenkeinrichtungen (25) enthält, die mit den Synchronisationseinrichtungen (13) verbunden sind, damit dieser Strahl nacheinander jede Fensterreihe (18, 19) während der Fortbewegung des Trägers (7) überstreicht, so daß die gesamte zu bedruckende Fläche des Druckträgers (7) von dem Strahl erreicht werden kann.

2. Drucker nach Anspruch 1, dadurch gekennzeichnet, daß jedes Fenster (18, 19) die Form eines schmalen Durchbruchs hat, der sich in Richtung der Ablenkzeilen (22) erstreckt, die leitfähige Platte (28, 29), die jedes Fenster verschließt, die Form einer Rinne von halbkreisförmigem Querschnitt hat, der gegen das Innere der Kammer (10) zurückgezogen ist, jede Platte eine Dicke aufweist, die der Druckdifferenz zwischen der Umgebung und dem Innenraum der Kammer Rechnung trägt.

3. Drucker nach Anspruch 2, dadurch gekennzeichnet, daß die Wand (16) der Kammer, die die Fensterreihen (18, 19) enthält, die Form eines flachen Bandes hat, das sich parallel zu den Ablenkzeilen (22) erstreckt.

4. Drucker nach Anspruch 2, dadurch gekennzeichnet, daß die Wand (16) der Kammer, die die Fensterreihen (18, 19) aufweist, die Form eines Bandes hat, das parallel zu den Ablenkzeilen einen Querschnitt aufweist, der eine nach außen von der Kammer gerichtete bogenförmige Gestalt hat.

5. Vorrichtung nach einem der Ansprüche 3 und 4, dadurch gekennzeichnet, daß, wenn der Druckträger (7) ein Blatt ist, das parallel zu dem Band angeordnet ist, die Steuereinrichtungen (12, 14, 15) zur Verstellung des Trägers eine kontinuierliche lineare Bewegung des Blattes (7) in einer zu den Reihen der Fenster senkrechten Richtung hervorrufen.

6. Drucker nach Anspruch 5, dadurch gekennzeichnet, daß das genannte Blatt (7) von einem Material gebildet ist, das dazu geeignet ist, sich unter dem Aufprall der Elektronen des Strahls negativ aufzuladen, und daß der Drucker Einrichtungen (23) aufweist, um das so geladene elektrische Abbild auf dem Blatt durch einen Entwickler zu entwickeln, der von positiv geladenen sichtbaren Partikeln gebildet ist.

7. Drucker nach Anspruch 5, dadurch gekennzeichnet, daß das genannte Blatt (7) wenigstens eine photoempfindliche Schicht gegenüber den Fenstern aufweist.

8. Drucker nach Anspruch 5, dadurch gekennzeichnet, daß das genannte Blatt (7) gegenüber den Fenstern wenigstens eine Schicht aus einem wärmeepfindlichen Material aufweist.

9. Drucker nach Anspruch 5, dadurch gekennzeichnet, daß das genannte Blatt (7) gegenüber den Fenstern wenigstens eine Schicht aus einem auf ultraviolette Strahlen empfindlichen Material aufweist.

10. Drucker nach Anspruch 3, dadurch gekennzeichnet, daß der Druckträger (7) ein Blatt ist, dieser Drucker eine rotierende Walze (33) mit zu den Fensterreihen paralleler Achse enthält, welche Walze dazu geeignet ist, sich unter dem Aufprall des Elektronenstrahls negativ aufzuladen, um auf dem genannten Blatt positiv geladene sichtbare Partikel abzuscheiden.

11. Drucker nach einem der Ansprüche 3 und 4, dadurch gekennzeichnet, daß er Einrichtungen (29) enthält, um die Strahlintensität im Falle eines Anhaltens der Einrichtung (11) zum Steuern der Hin- und Herbewegung des Strahls zu vermindern.
